# EUROPÄISCHE PATENTSCHRIFT

(11) **EP 2 657 391 B1**
(45) Veröffentlichungstag und Bekanntmachung des Hinweises auf die Patenterteilung: **19.02.2020**
(21) Anmeldenummer: 12401067.9
(22) Anmeldetag: 26.04.2012
(51) Int. Cl.: D06F 39/02, D06F 58/20, A47L 15/44

(54) **Behälter zur Aufnahme und Abgabe eines Duftstoffes in den Behandlungsraum eines Haushaltgerätes und Haushaltgerät mit einem solchen Behälter**
Container for holding and dispensing a perfume material into the treatment area of a domestic appliance and domestic appliance with such a container
Récipient destiné à la réception et à la distribution d'une matière odorante dans l'espace de traitement d'un appareil ménager et appareil ménager équipé de ce type de récipient

(43) Veröffentlichungstag der Anmeldung: 30.10.2013
(73) Patentinhaber: Miele & Cie. KG, 33332 Gütersloh (DE)
(72) Erfinder: Ehrlich, Beate, 33613 Bielefeld (DE); Ewert, Andreas, 33829 Borgholzhausen (DE); Herrmann, Matthias, 33659 Bielefeld (DE); Holz, Dominik, 33604 Bielefeld (DE); Maßmann, Felix, 59555 Lippstadt (DE); Strothoff, Werner, 48336 Sassenberg (DE); Vartmann, Thomas, 48361 Beelen (DE)

(56) Entgegenhaltungen:
- EP-A1- 2 380 478
- WO-A1-2008/141473
- US-A1- 2010 101 280

## Beschreibung

Die Erfindung betrifft einen Behälter zur Aufnahme und Abgabe eines Duftstoffes in einen Behandlungsraum eines Haushaltgerätes. Des Weiteren betrifft die Erfindung ein Haushaltgerät mit einem solchen Behälter.

Bei Haushaltsgeräten ist es bekannt, dem Behandlungsraum einen Duftstoff zuzuführen. So wird beispielsweise bei einem Wäschetrockner die in der Trocknertrommel vorhandene Wäsche mit Duftstoff beaufschlagt. Hierzu ist aus der DE 74 39 405U ein Wäschetrockner mit einer Vorrichtung zur Zugabe eines Duftstoffes bekannt, wobei der Duftmittelaufnahmebehälter über eine Zuführleitung verfügt, die in Verbindung mit dem Trommelraum des Wäschetrockners steht. Dabei ist der Duftmittelträger als Behältnis ausgebildet, wobei dieser für den Zugang hinter einer Klappe im Gehäuse des Wäschetrockners untergebracht ist. Eine andere Art den Duftstoff während des Trocknungsprozesses der Wäsche zuzuführen, ist hier aus der koreanischen Patentschrift KR 10-2007-0007548 A bekannt. Gemäß dieser Ausführungsform wird im Bereich des Flusenfilters ein Duftmittelträger angeordnet, der in einen am Flusenfilter vorgesehenen Schlitz eingesteckt werden kann. Eine andere Variante ist aus der japanischen Druckschrift JP 09038388 bekannt, wobei bei dieser Art der Ausführung eines Toplader-Wäschetrockners der Duftmittelträger im Bereich der Tür oder der oberen Klappe angeordnet ist. Die EP 2 431 516 A1 offenbart einen Wäschetrockner, bei dem der Behälter zur Aufnahme und Abgabe eines Duftstoffes in der Tür angeordnet.

Aus der US 2010/0101280 A1 ist ein Behälter zur Aufnahme und Abgabe eines Duftstoffes in einen Behandlungsraum eines Haushaltgerätes bekannt wobei der Behälter einen Innenbehälter mit einer verschließbaren Duftstoffabgabeöffnung zur Aufnahme von Duftstoff umfasst, welcher von einem in ein Haushaltgerät einsetzbaren Außengehäuse aufnehmbar ist. Das Außengehäuse ist dabei als geräteseitige Kartuschenaufnahme ausgebildet und über ein Leitungssystem für die Duftstoffzufuhr mit dem Behandlungsraum verbunden. In die Kartuschenaufnahme ist ein als Kartusche ausgebildeter Innenbehälter einsetzbar, welcher eine verschließbare Duftstoffabgabeöffnung aufweist, über die der Duftstoff zuerst in das Außengehäuse und von dort in das Leitungssystem zum Behandlungsraum abgegeben wird. Der Erfindung stellt sich das Problem, einen Behälter zur Aufnahme und Abgabe von Duftstoff zu offenbaren, welcher einfach und sicher im Handling ist. Des Weiteren soll ein Haushaltgerät mit einem solchen Behälter offenbart werden.

Erfindungsgemäß wird dieses Problem durch einen Behälter mit den Merkmalen des Patentanspruchs 1 gelöst bzw. durch ein Haushaltgerät mit den Merkmalen des Anspruchs 9 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich insgesamt dadurch, dass der Behälter einen Innenbehälter umfasst, welcher von einem in ein Haushaltgerät einsetzbaren Außengehäuse aufnehmbar ist, und dass Innenbehälter und Außengehäuse relativ zueinander von einer Schließstellung in eine Duftstoffabgabestellung bewegbar sind. Auf diese Weise entsteht ein Dosiersystem, welches als Nachfüllgebinde in ein Haushaltgerät leicht eingesetzt werden kann, wobei sowohl während des Einsetzens als auch während des Aktivierens der Duftstoffabgabe die Gefahr eines Verschüttens von Duftstoff ausgeschlossen ist. Unterstützt wird dies dadurch, dass der Innenbehälter ein Fixiermittel besitzt, mittels dessen er bezüglich des Haushaltgerätes in einer dreh- und/oder ortsfesten Lage positionierbar ist. Der Innenbehälter kann eine Duftstoffabgabeöffnung besitzen, welche im in das Haushaltgerät eingesetzten Zustand wenigstens annähernd in der Zwölf-Uhr-Position angeordnet ist. Durch die vorbeschriebene Ausgestaltung wird gewährleistet, dass diese Öffnung in ihrer Position verbleibt und kein Duftstoff verschüttet werden kann. Vorteilhaft ist es auch, wenn der Innenbehälter zusätzlich zur Duftstoffabgabeöffnung eine Einfüllöffnung besitzt. Prinzipiell ist zwar auch eine Befüllung des Innenbehälters über die Duftstoffabgabeöffnung möglich, dort können allerdings Vorrichtungen zur Abgabe und Verteilung des Duftstoffs in die Umgebungsluft angeordnet sein, die eine Befüllung erschweren.

Ein zweckmäßiger und auch vom Anwender einfach montierbarer Aufbau ergibt sich, wenn der Innenbehälter und das Außengehäuse einen wenigstens annähernd zylindrischen Aufbau besitzen und der Innenbehälter im Außengehäuse lagerbar ist. Dabei ist es vorteilhaft, wenn der Innenbehälter im Außengehäuse in axialer Richtung verrastbar ist. Diese vorzugsweise unlösbare Fixierung kann bereits herstellerseitig vorgenommen werden. Es lässt sich dann in einfacher Weise bewerkstelligen, dass das Außengehäuse um den Innenbehälter von der Schließstellung in die Duftstoffabgabestellung drehbar ist. Hierdurch ergibt sich wiederum ein einfaches Handling. Es ist auch vorteilhaft, wenn das Außengehäuse und/oder der Innenbehälter Drehwinkelbegrenzungsmittel besitzen. Dann kann das Außengehäuse nicht von der Schließstellung über die Duftstoffabgabestellung hinaus gedreht werden, was eine Abgabe des Duftstoffs verhindern oder wenigstens verschlechtern würde. Ein einfacher Aufbau entsteht, wenn das Außengehäuse mit einer zylindrischen Wand den Innenbehälter umgreift, und wenn in der Wand eine Aussparung angeordnet ist, die in der Duftstoffabgabestellung mit der Duftstoffabgabeöffnung des Innenbehälters korrespondiert. Wenn die Drehwinkelbegrenzungsmittel derart wirken, dass die Öffnung nicht über die Einfüllöffnung drehbar ist, ergibt sich einerseits der vorbeschriebene Vorteil, dass eine verschlechterte Duftstoffabgabe verhindert wird, andererseits kann dadurch sichergestellt werden, dass der Anwender nicht an der Einfüllöffnung manipulieren kann.

Um dem Anwender die Überführung des Außengehäuses sowohl in das Haushaltsgerät als auch in die Duftstoffabgabestellung zu erleichtern, ist in vorteilhafter Weise das Außengehäuse derart gestaltet, dass es eine ringförmige Handhabe aufweist, welche als Einschubbegrenzung fungiert.

In einer besonders vorteilhaften Ausführungsform besitzen das Außengehäuse und/oder der Innenbehälter Mittel, die ein Einsetzen des vom Außengehäuse aufgenommenen Innenbehälters in das Haushaltgerät nur in der Schließstellung zulassen. Hierdurch wird gewährleistet, dass der Behälter zunächst einmal geschlossen ist. Eine Duftstoffabgabe muss aktiv vom Anwender freigegeben werden und kann nicht zufällig oder Aufgrund einer Unachtsamkeit erfolgen.

Bei dem erfindungsgemäßen Haushaltgerät gemäß Anspruch 9 kann es zweckmäßig sein, wenn das Haushaltgerät eine Öffnung zur Aufnahme des Behälters besitzt, an deren Rand die ringförmige Handhabe im Betriebszustand der Duftstoffabgabevorrichtung anliegt. Die Öffnung kann Führungsmittel besitzen, welche die Fixiermittel des Innenbehälters formschlüssig aufnehmen. Insbesondere können die Fixiermittel als an einen Wandbereich des Innenbehälters angeformter Fuß und das Führungsmittel als Aufnahmenut ausgebildet sein.

Ein Ausführungsbeispiel der Erfindung ist in den Zeichnungen rein schematisch dargestellt und wird nachfolgend näher beschrieben. Es zeigt
- Figuren 1, 1a: den Innenbehälter 2 eines erfindungsgemäßen Behälters 1 zur Abgabe von Duftstoff 4 in einer perspektivischen Ansicht und als Querschnitt;
- Figuren 2, 2a: das Außengehäuse 5 des Behälters 1 in verschiedenen perspektivischen Ansichten;
- Figuren 3, 3a: Innenbehälter 2 und Außengehäuse 5 als Behälter 1 zusammengefügt in der Schließstellung und in der Duftstoffabgabestellung;
- Figur 4: einen Teilbereich eines Wäschetrockner-Siebeinsatzes 60;
- Figur 5, 5a, 5b: den Siebeinsatz 60 mit eingeschobenem Behälter 1 in verschiedenen Ansichten und Stellungen des Außengehäuses 5.

Der in den Figuren 1 und 1a dargestellte Innenbehälter 2 zur Aufnahme von Duftstoff 4 ist im Wesentlichen als zylindrische Dose ausgebildet. Er besitzt zwei Deckflächen 20 und 21 und einen kreisringförmigen Mantel 22. Die vordere Deckfläche 20 ist eben und schließt am Mantel 22 ab, die hintere Deckfläche 21 überragt den Mantel 22 und bildet so einen schmalen Kragen 23. An diese Deckfläche ist eine umgebogene Lasche als Fuß 24 angeformt, dessen Funktion später erklärt ist. In der Mantelfläche 22 sind eine große, rechteckige Duftstoffabgabeöffnung 25 und eine kleine, runde Einfüllöffnung 26 angeordnet. Geht man von der Einbauposition aus, in der sich der Fuß 24 in Sechs-Uhr-Position befindet, erstreckt sich die Duftstoffabgabeöffnung 25 von der Elf-Uhr-Position bis zur Ein-Uhr-Position und die Einfüllöffnung 26 liegt in der Drei-Uhr-Position. Des Weiteren sind in der Mitte der Mantelfläche in Umfangsrichtung zwei schmale Nuten 27 und 28 (siehe Figur 3) angeordnet, die sich jeweils über ca. 160° erstrecken. In den Nuten 27 und 28 befinden sich Erhebungen 29, von denen in der Figur 1 lediglich eine dargestellt ist.

In der Schnittdarstellung gemäß Figur 1a ist gezeigt, dass die beiden Öffnungen 25 und 26 jeweils durch Siegelfolien 30 und 31 verschlossen sind. Die Folie 30 über der Duftstoffabgabeöffnung 25 besitzt einen langen Überlappungsbereich, der abgeknickt über die eigentliche Versiegelung und sogar noch darüber hinaus verlegt ist. Er bildet so eine Lasche 32, an der der Anwender ziehen und so die Folie entfernen kann. Die Folie 31 über der Einfüllöffnung 26 besitzt keine Lasche 32, da ihre Beseitigung nicht vorgesehen ist. Im Inneren des Innenbehälters 2 ist ein Träger 33 angeordnet, auf den ein speziell geformter Docht 34 aufgelegt werden kann. Der Docht 34 ragt mit einem ersten Ende 35 in den gefüllten Bereich 36 des Innenbehälters 2, das andere Ende 37 liegt auf dem Träger 33 unterhalb der Duftstoffabgabeöffnung 25 und unterstützt die Verdunstung des Duftstoffs 4.

Die Figuren 2 und 2a zeigen in perspektivischen Ansichten ein Außengehäuse 5. Das Gehäuse 5 hat wie der Innenbehälter 2 einen wenigstens annähernd zylindrischen Aufbau, es ist allerdings vorn und hinten offen gestaltet und besteht demzufolge lediglich aus einem ringförmigen Mantel 50, an dessen Vorderseite eine ringförmige Handhabe 51 angeformt ist. Die Handhabe 51 ist wie in Figur 2 erkennbar mit einer Positionsanzeige 52 ausgestattet. In dem Mantel 50 ist eine Aussparung 53 angeordnet, die einen Winkel von ca. 90° überstreicht. Auf der inneren Umfangsfläche 54 des Mantels 50 sind zwei Rastnasen 55, 56 angeordnet. Außerdem ragt aus dem Mantel 50 am Rand zur Öffnung eine Führungsnase 57.

Die Figuren 3 und 3a zeigen, dass das Außengehäuse 5 dazu vorgesehen ist, den Innenbehälter 2 aufzunehmen und so zu dem Behälter 1 zu komplettieren. Hierzu wird der Innenbehälter 2 von der Rückseite in das Außengehäuse 5 geschoben werden, bis der Kragen 23 am Rand des Mantels 50 anliegt. In dieser Stellung greifen die Rastnasen 55 und 56 in die Nuten 27 und 28 und verrasten den Innenbehälter 2 in axialer Richtung im Außengehäuse 5. In Umfangsrichtung ist das Außengehäuse 5 drehbar um den Innenbehälter 2 gelagert. Es kann deshalb von einer Stellung, in der der Mantel 50 die Duftstoffabgabeöffnung 25 überdeckt (Schließstellung in Figur 3), in eine Stellung, in der die Aussparung 53 über der Duftstoffabgabeöffnung 25 liegt (Duftstoffabgabestellung in Figur 3a), gedreht werden. Dabei wirken die Rastnasen 55 und 56 mit den Erhebungen 29 derart zusammen, dass sich verschiedene Raststellungen ergeben, in der das gedrehte Außengehäuse 5 verbleibt. Da die Nuten 27 und 28 sich nicht über den gesamten Umfang des Innenbehälters 2 erstrecken, wirken ihre Enden 38 (siehe Figur 1) zusammen mit den Rastnasen 55 und 56 als Drehwinkelbegrenzung. Durch entsprechende Dimensionierung der Nuten 27, 28 und der Positionen der Rastnasen 55, 56 und der Einfüllöffnung 26 wird verhindert, dass die Aussparung 53 über die Einfüllöffnung 26 gedreht werden kann. Hierdurch hat der Anwender nach dem Verrasten von Innenbehälter 2 und Außengehäuse 5 keinen Zugriff mehr auf die Einfüllöffnung 26 und kann nicht an der Siegelfolie 31 manipulieren. In den Figuren 3 und 3a ist auch erkennbar, dass die Position der Führungsnase 27 am Rand der Aussparung 53 abhängig von der Drehposition des Außengehäuses 5 ist. Sie wechselt von der Zehn-Uhr Position (in Einschubrichtung des Behälters 1) in der Schließstellung in die Zwei-Uhr-Position in der Duftstoffabgabestellung.

Figur 4 zeigt einen Teilbereich eines Haushaltgerätes 6, in den der in den Figuren 3 und 3a dargestellte Behälter 1 eingesetzt werden kann. Im gezeigten Ausführungsbeispiel ist dieser Teilbereich Bestandteil eines Siebeinsatzes 60, welcher als Flusenfilter in einen Wäschetrockner eingesetzt werden kann. Der weitere Aufbau des Siebeinsatzes bzw. des Wäschetrockners außerhalb des gezeigten Teilbereichs ist aus der EP 2 273 005 bekannt. In einer Wand 61 des Siebeinsatzes 60 ist eine Öffnung 62 angeordnet, in die der Behälter 1 eingeschoben werden kann, bis die Handhabe 51 des Außengehäuses 5 am Rand 63 der Öffnung 62 anliegt, siehe Figur 5. Im unteren Bereich ist die Öffnung 62 zu einer Aufnahmenut 64 erweitert, in der der Fuß 24 des Innenbehälters 2 platziert wird. Auf diese Weise ergibt sich eine verdrehsichere Fixierung des Innenbehälters 2. Im oberen Bereich in Zehn-Uhr-Position ist in der Öffnung 62 eine Führungsnut 65 angeordnet. Die Führungsnut 65 stellt zusammen mit der Führungsnase 57, dem Fuß 24 und der Aufnahmenut 64 sicher, dass der Behälter 1 nur dann in die Öffnung 62 eingeschoben werden kann, wenn sich die Führungsnase 57 in der Zehn-Uhr-Position und der Fuß 24 in der Sechs-Uhr-Position befindet, was wiederum nur dann der Fall ist, wenn das Außengehäuse 5 die Duftstoffabgabeöffnung 25 verdeckt, d. h., wenn Innenbehälter 2 und Außengehäuse 5 sich in der Schließstellung befinden. Figur 5a verdeutlich dies. Der Anwender kann deshalb nur einen geschlossenen Behälter 1 einsetzen. In Figur 5b ist dann das Außengehäuse 5 in eine Stellung gedreht, in der die Duftstoffabgabeöffnung 25 vollständig freiliegt. In dieser Position ist die Duftstoffabgabe maximal. Der Anwender kann das Außengehäuse 5 aber auch in Zwischenstellungen drehen, bei denen die Duftstoffabgabeöffnung 25 nur teilweise freiliegt. Dies wird dem Anwender durch die Skalierung 66 oberhalb der Öffnung 62 angezeigt, die mit der Positionsanzeige 52 zusammenwirkt. Die Zwischenstellungen entsprechen den verschiedenen Raststellungen, die durch die Erhebungen 29 und die Rastnasen 55 und 56 erzeugt werden.

**Bezugszeichenliste**

| | | | |
|---|---|---|---|
| 1 | Behälter | 6 | Haushaltgerät |
| 2 | Innenbehälter | 60 | Siebeinsatz |
| 20, 21 | Deckflächen | 61 | Wand |
| 22 | Mantel | 62 | Öffnung |
| 23 | Kragen | 63 | Rand der Öffnung |
| 24 | Fuß | 64 | Aufnahmenut |
| 25 | Duftstoffabgabeöffnung | 65 | Führungsnut |
| 26 | Einfüllöffnung | 66 | Skalierung |
| 27, 28 | Nuten | | |
| 29 | Erhebung | | |
| 30, 31 | Siegelfolien | | |
| 32 | Lasche | | |
| 33 | Träger | | |
| 34 | Docht | | |
| 35 | erstes Dochtende | | |
| 36 | gefüllter Bereich | | |
| 37 | anderes Dochtende | | |
| 4 | Duftstoff | | |
| 5 | Außengehäuse | | |
| 50 | Mantel | | |
| 51 | ringförmige Handhabe | | |
| 52 | Positionsanzeige | | |
| 53 | Aussparung | | |
| 54 | Innere Umfangsfläche des Mantels | | |
| 55, 56 | Rastnase | | |
| 57 | Führungsnase | | |

## Patentansprüche

1. Behälter (1) zur Aufnahme und Abgabe eines Duftstoffes in einen Behandlungsraum eines Haushaltgerätes (6) wie Wäschetrockner, Waschtrockner, Waschmaschine, Geschirrspülmaschine oder dergleichen, mit einem in das Haushaltgerät (6) einsetzbaren Außengehäuse (5) und einem Innenbehälter (2) zur Aufnahme von Duftstoff, wobei in dem Außengehäuse (5) der Innenbehälter (2) lagerbar ist, wobei der Innenbehälter (2) und das Außengehäuse (5) einen wenigstens annähernd zylindrischen Aufbau besitzen und der Innenbehälter (2) in der Mantelfläche (22) eine Duftstoffabgabeöffnung (25) aufweist und wobei Innenbehälter (2) und Außengehäuse (5) relativ zueinander von einer Schließstellung in eine Duftstoffabgabestellung bewegbar sind,
**dadurch gekennzeichnet,**
**dass** das Außengehäuse (5) dazu vorgesehen ist, den Innenbehälter (2) aufzunehmen und zu dem Behälter (1) zu komplettieren wobei der Innenbehälter (2) im Außengehäuse (5) in axialer Richtung verrastbar ist und wobei das Außengehäuse (5) mit einer zylindrischen Wand (50) den Innenbehälter umgreift und in Umfangsrichtung drehbar um den Innenbehälter (2) gelagert ist und dass in der Wand (50) eine Aussparung (53) angeordnet ist, die in der Duftstoffabgabestellung mit der Duftstoffabgabeöffnung (25) des Innenbehälters (2) korrespondiert und das Außengehäuse (5) um den Innenbehälter (2) von der Schließstellung in die Duftstoffabgabestellung drehbar ist.

2. Behälter (1) nach Anspruch 1,
**dadurch gekennzeichnet,**
**dass** der Innenbehälter (2) ein Fixiermittel besitzt, mittels dessen er bezüglich eines Haushaltgerätes (6) in einer dreh- und/oder ortsfesten Lage positionierbar ist.

3. Behälter (1) nach Anspruch 2,
**dadurch gekennzeichnet,**
**dass** die Duftstoffabgabeöffnung (25) des Innenbehälters (2) in dem in das Haushaltgerät (6) eingesetzten Zustand wenigstens annähernd in der Zwölf-Uhr-Position angeordnet ist.

4. Behälter (1) nach Anspruch 3,
**dadurch gekennzeichnet,**
**dass** der Innenbehälter (2) zusätzlich zur Duftstoffabgabeöffnung (25) eine Einfüllöffnung (26) besitzt.

5. Behälter (1) nach Anspruch1,
**dadurch gekennzeichnet,**
**dass** das Außengehäuse (5) und/oder der Innenbehälter (2) Drehwinkelbegrenzungsmittel (27, 28, 55, 56) besitzen.

6. Behälter (1) nach Anspruch 4 und 5,
**dadurch gekennzeichnet,**
**dass** die Drehwinkelbegrenzungsmittel (27, 28, 55, 56) derart wirken, dass die Aussparung (53) nicht über die Einfüllöffnung (26) drehbar ist.

7. Behälter (1) nach mindestens einem der Ansprüche 1 bis 6,
**dadurch gekennzeichnet,**
**dass** das Außengehäuse (5) eine ringförmige Handhabe (51) aufweist, welche als Einschubbegrenzung fungiert.

8. Behälter (1) nach mindestens einem der Ansprüche 1 bis 7,
**dadurch gekennzeichnet,**
**dass** das Außengehäuse (5) und/oder der Innenbehälter (2) Mittel besitzen, die ein Einsetzen des vom Außengehäuse (5) aufgenommenen Innenbehälters (2) in das Haushaltgerät (6) nur in der Schließstellung zulassen.

9. Haushaltgerät (6) wie Wäschetrockner, Waschtrockner, Waschmaschine, oder Geschirrspülmaschine, mit einer Vorrichtung zur Abgabe von Duftstoff (4) in einen Behandlungsraum,
**gekennzeichnet durch** einen Behälter (1) mit den Merkmalen mindestens eines der Ansprüche 1 bis 8.

10. Haushaltgerät (6) nach Anspruch 9,
**dadurch gekennzeichnet,**
**dass** das Haushaltgerät (6) eine Öffnung (62) zur Aufnahme des Behälters (1) besitzt, an deren Rand (63) die ringförmige Handhabe (51) im Betriebszustand der Duftstoffabgabevorrichtung anliegt.

11. Haushaltgerät (6) nach Anspruch 9 oder 10,
**dadurch gekennzeichnet,**
**dass** die Öffnung (62) Führungsmittel besitzt, welche die Fixiermittel des Innenbehälters formschlüssig aufnehmen.

12. Haushaltgerät (6) nach Anspruch 11,
**dadurch gekennzeichnet,**
**dass** die Fixiermittel als an einen Wandbereich des Innenbehälters angeformter Fuß (24) und das Führungsmittel als Aufnahmenut (64) ausgebildet ist.

## Claims

1. Container (1) for receiving and dispensing a perfume into a treatment chamber of a domestic appliance (6) such as a tumble dryer, washer dryer, washing machine, dishwasher or the like, comprising an outer housing (5) which can be inserted into the domestic appliance (6), and an inner container (2) for receiving perfume, the inner container (2) being mountable in the outer housing (5), the inner container (2) and the outer housing (5) having an at least approximately cylindrical structure and the inner container (2) comprising a perfume dispensing opening (25) in the casing surface (22), and the inner container (2) and outer housing (5) being movable relative to one another from a closed position into a perfume dispensing position, **characterised in that** the outer housing (5) is provided for receiving the inner container (2) and for completing said inner container in order to form the container (1), it being possible to latch the inner container (2) in the outer housing (5) in an axial direction, and the outer housing (5) encompassing the inner container by means of a cylindrical wall (50) and being mounted so as to be rotatable about the inner container (2) in the circumferential direction, and **in that**, in the wall (50), a recess (53) is arranged which corresponds with the perfume dispensing opening (25) of the inner container (2) when in the perfume dispensing position and the outer housing (5) is rotatable about the inner container (2) from the closed position into the perfume dispensing position.

2. Container (1) according to claim 1, **characterised in that** the inner container (2) has a securing means by means of which said inner container is positionable in a rotationally fixed and/or stationary position with respect to a domestic appliance (6).

3. Container (1) according to claim 2, **characterised in that** the perfume dispensing opening (25) of the inner container (2) is arranged at least approximately in the twelve o'clock position when inserted into the domestic appliance (6).

4. Container (1) according to claim 3, **characterised in that** the inner container (2) has a feed opening (26) in addition to the perfume dispensing opening (25).

5. Container (1) according to claim 1, **characterised in that** the outer housing (5) and/or the inner container (2) have rotational angle limiting means (27, 28, 55, 56).

6. Container (1) according to claim 4 and claim 5, **characterised in that** the rotational angle limiting means (27, 28, 55, 56) act in such a way that the recess (53) cannot be rotated over the feed opening (26).

7. Container (1) according to at least one of claims 1 to 6, **characterised in that** the outer housing (5) has an annular handle (51) which functions to limit insertion.

8. Container (1) according to at least one of claims 1 to 7, **characterised in that** the outer housing (5) and/or the inner container (2) have means which allow the inner container (2) that is received in the outer housing (5) to be inserted into the domestic appliance (6) only when in the closed position.

9. Domestic appliance (6) such as a tumble dryer, a washer dryer, a washing machine, or a dishwasher, having a device for dispensing perfume (4) into a treatment chamber, **characterised by** a container (1) having the features of at least one of claims 1 to 8.

10. Domestic appliance (6) according to claim 9, **characterised in that** the domestic appliance (6) has an opening (62) for receiving the container (1), the annular handle (51) resting on the edge (63) of said opening when the perfume dispensing device is in operation.

11. Domestic appliance (6) according to either claim 9 or claim 10, **characterised in that** the opening (62) has guiding means which receive the securing means of the inner container in an interlocking manner.

12. Domestic appliance (6) according to claim 11, **characterised in that** the securing means is designed as a foot (24) that is moulded onto a wall region of the inner container and the guiding means is designed as a receiving groove (64).

## Revendications

1. Récipient (1) destiné à la réception et à la distribution d'une matière odorante dans une chambre de traitement d'un appareil ménager (6), tel qu'un sèche-linge, une machine à laver séchante, un lave-linge, un lave-vaisselle ou un appareil similaire, comportant un boîtier extérieur (5) pouvant être inséré dans l'appareil ménager (6) et un récipient intérieur (2) destiné à la réception de la matière odorante, le récipient intérieur (2) pouvant être logé dans le boîtier extérieur (5), le récipient intérieur (2) et le boîtier extérieur (5) comportant une structure au moins approximativement cylindrique et le récipient intérieur (2) dans la surface d'enveloppe (22) comportant une ouverture de distribution de matière odorante (25), et le récipient intérieur (2) et le boîtier extérieur (5) pouvant se déplacer l'un par rapport à l'autre d'une position fermée à une position de distribution de matière odorante,
**caractérisé en ce que** le boîtier extérieur (5) est prévu pour recevoir le récipient intérieur (2) et pour le compléter afin de former le récipient (1), le récipient intérieur (2) dans le boîtier extérieur (5) pouvant être encliqueté dans la direction axiale, et le boîtier extérieur (5) entourant le récipient intérieur par une paroi cylindrique (50) et étant monté en rotation dans la direction circonférentielle autour du récipient intérieur (2), **en ce qu'**une encoche (53) est disposée dans la paroi (50), laquelle encoche correspond, dans la position de distribution de matière odorante, à l'ouverture de distribution de matière odorante (25) du récipient intérieur (2), et **en ce que** le boîtier extérieur (5) peut tourner autour du récipient intérieur (2) de la position fermée à la position de distribution de matière odorante.

2. Récipient (1) selon la revendication 1, **caractérisé en ce que** le récipient intérieur (2) comporte un moyen de fixation au moyen duquel il peut être positionné dans une position anti-rotation et/ou fixe par rapport à un appareil ménager (6).

3. Récipient (1) selon la revendication 2, **caractérisé en ce que** l'ouverture de distribution de matière odorante (25) du récipient intérieur (2) est disposée au moins approximativement en position de douze heures lorsqu'elle est insérée dans l'appareil ménager (6).

4. Récipient (1) selon la revendication 3, **caractérisé en ce que** le récipient intérieur (2) comporte, en plus de l'ouverture de distribution de matière odorante (25), une ouverture de remplissage (26).

5. Récipient (1) selon la revendication 1, **caractérisé en ce que** le boîtier extérieur (5) et/ou le récipient intérieur (2) comportent des moyens de limitation d'angle de rotation (27, 28, 55, 56).

6. Récipient (1) selon les revendications 4 et 5, **caractérisé en ce que** les moyens de limitation d'angle de rotation (27, 28, 55, 56) agissent de sorte que l'encoche (53) ne puisse pas tourner au-dessus de l'ouverture de remplissage (26).

7. Récipient (1) selon au moins l'une des revendications 1 à 6, **caractérisé en ce que** le boîtier extérieur (5) comporte une poignée annulaire (51) qui sert de limitation d'insertion.

8. Récipient (1) selon au moins l'une des revendications 1 à 7, **caractérisé en ce que** le boîtier extérieur (5) et/ou le récipient intérieur (2) comportent des moyens qui permettent l'insertion du récipient intérieur (2) reçu par le boîtier extérieur (5) dans l'appareil ménager (6) uniquement en position fermée.

9. Appareil ménager (6), tel qu'un sèche-linge une machine à laver séchante, un lave-linge ou un lave-vaisselle, comportant un dispositif de distribution de matière odorante (4) dans une chambre de traitement, **caractérisé par** un récipient (1) présentant les caractéristiques selon au moins l'une des revendications 1 à 8.

10. Appareil ménager (6) selon la revendication 9, **caractérisé en ce que** l'appareil ménager (6) comporte une ouverture (62) destinée à la réception du récipient (1), la poignée annulaire (51) reposant sur le bord (63) de ladite ouverture lors du fonctionnement du dispositif de distribution de matière odorante.

11. Appareil ménager (6) selon la revendication 9 ou 10, **caractérisé en ce que** l'ouverture (62) comporte des moyens de guidage qui reçoivent les moyens de fixation du récipient intérieur par une liaison de forme.

12. Appareil ménager (6) selon la revendication 11, **caractérisé en ce que** les moyens de fixation sont réalisés sous la forme d'un pied (24) formé d'une seule pièce sur une zone de paroi du récipient intérieur, et **en ce que** les moyens de guidage sont réalisés sous la forme d'une rainure de réception (64).
